# DEMANDE DE BREVET EUROPEEN

(11) **EP 4 660 714 A1**
(43) Date de publication de la demande: **10.12.2025**
(21) Numéro de dépôt: 24180117.4
(22) Date de dépôt: 05.06.2024
(51) Int. Cl.: G04B 19/26

(54) **DISPOSITIF D'AFFICHAGE D'UNE PHASE DE LUNE ET D'UNE PHASE DE TERRE POUR MOUVEMENT HORLOGER**

(71) Demandeur: ETA SA Manufacture Horlogère Suisse, 2540 Grenchen (CH)
(72) Inventeur: VILLAR, Ivan, 2555 Brügg (CH); COURVOISIER, Raphaël, 2035 Corcelles (CH)
(74) Mandataire: ICB SA

(57) **Abrégé**

L'invention concerne un dispositif d'affichage (100) d'une phase de Lune et d'une phase de Terre pour mouvement horloger, comportant un cadran (130) sur lequel est agencée une pluralité de représentations graphiques (112) symbolisant respectivement différentes phases successives d'un corps céleste, ledit dispositif d'affichage (100) comportant en outre un mécanisme d'entraînement (140) configuré pour entraîner un afficheur (110) en déplacement, l'afficheur (110) comprenant au moins deux organes indicateurs (111) d'aspect différent configurés pour symboliser respectivement la Lune et la Terre de sorte que la position des organes indicateurs (111) par rapport aux représentations graphiques (112) représente respectivement une indication de phase de Lune et une indication de phase de Terre.

## Description

### Domaine technique de l'invention

L'invention relève du domaine horloger et en particulier des dispositifs d'affichage d'une grandeur temporelle sur une pièce d'horlogerie.

Plus particulièrement, l'invention concerne un dispositif d'affichage d'une phase de Lune et d'une phase de Terre pour mouvement horloger d'une montre.

### Arrière-plan technologique

L'affichage de phases de Lune est bien connu du domaine horloger, de même que l'affichage de phases de Terre, c'est-à-dire l'affichage de la partie visible de la Terre depuis la Lune.

Les dispositifs d'affichage de phases de Lune ou de Terre complexifient considérablement le mouvement horloger dans lequel ils sont intégrés.

Par ailleurs, pour des raisons esthétiques, il peut être recherché d'afficher concomitamment les phases de Lune et de Terre.

L'invention répond à ce besoin, tout en simplifiant au maximum la cinématique permettant l'affichage simultané des phases de Lune et de Terre.

### Résumé de l'invention

L'invention concerne, à cet effet, un dispositif d'affichage d'une phase de Lune et d'une phase de Terre pour mouvement horloger. Le dispositif d'affichage comporte un cadran sur lequel est agencée une pluralité de représentations graphiques symbolisant respectivement différentes phases successives d'un corps céleste. Le dispositif d'affichage comporte en outre un mécanisme d'entraînement configuré pour entraîner un afficheur en déplacement, l'afficheur comprenant au moins deux organes indicateurs d'aspect différent configurés pour symboliser respectivement la Lune et la Terre de sorte que la position des organes indicateurs par rapport aux représentations graphiques représente respectivement une indication de phase de Lune et une indication de phase de Terre.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, les organes indicateurs sont sous la forme d'une aiguille et les représentations graphiques sont régulièrement réparties au niveau de la périphérie du cadran.

Dans des modes particuliers de réalisation, l'afficheur comprend au moins deux organes indicateurs sous la forme d'aiguilles et agencés dans le prolongement l'un de l'autre de sorte à former un angle plat.

Dans des modes particuliers de réalisation, l'afficheur comporte une pluralité de dents par lesquelles il est destiné à être entraîné en déplacement par le mécanisme d'entraînement à raison d'un pas par jour.

Dans des modes particuliers de réalisation, le mécanisme d'entraînement comporte une roue des heures d'un rouage de minuterie, à laquelle est reliée cinématiquement une roue d'entraînement par un train de renvois, la roue d'entraînement étant destinée à coopérer, par l'intermédiaire d'un doigt d'entraînement qu'elle porte, avec la roue de transmission.

Dans des modes particuliers de réalisation, le dispositif d'affichage comprend un mécanisme de correction doté d'un organe de commande configuré pour être cinématiquement lié avec un correcteur par l'intermédiaire d'un train de renvois.

Selon un autre objet, la présente invention concerne une montre comprenant un mouvement horloger doté d'un dispositif d'affichage d'une phase de Lune et d'une phase de Terre tel que précédemment décrit.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de face d'une montre comprenant un dispositif d'affichage d'une phase de Lune et d'une phase de Terre selon un exemple de réalisation de l'invention,
- la figure 2 représente une vue en perspective de la montre de la figure 1, dans laquelle des composants ont été masqués de sorte à faire apparaitre le dispositif d'affichage.

On note que les figures ne sont pas nécessairement dessinées à l'échelle pour des raisons de clarté.

### Description détaillée de l'invention

La figure 1 représente une montre 10 dans un exemple de réalisation de l'invention, comprenant un mouvement horloger doté d'un dispositif d'affichage 100 d'une phase de Lune et d'une phase de Terre.

Le dispositif d'affichage 100 comporte un afficheur 110 comprenant au moins deux organes indicateurs 111 d'aspect différent configurés pour symboliser respectivement la Lune et la Terre, comme décrit plus en détail ci-après.

Comme visible sur la figure 1, le dispositif d'affichage 100 comporte en outre un cadran 130 sur lequel est agencée une pluralité de représentations graphiques 112 symbolisant respectivement différentes phases successives d'un corps céleste. En particulier, le cadran 130 comporte au moins quatre représentations graphiques 112 régulièrement réparties au niveau de sa périphérie, c'est-à-dire que les représentations graphiques 112 sont plus proches du pourtour du cadran 130 que de son centre. Dans l'exemple de réalisation visible sur la figure 1, le cadran 130 comporte huit représentations graphiques 112. Dans l'exemple de réalisation représenté sur la figure 1, deux représentations graphiques 112 diamétralement opposées symbolisent des phases en opposition.

Ainsi, la position des organes indicateurs 111 par rapport aux représentations graphiques 112 représente respectivement une indication de phase de Lune et une indication de phase de Terre.

Dans l'exemple de réalisation de l'invention visible sur la figure 1, les organes indicateurs 111 sont sous la forme d'une aiguille. Afin de présenter un aspect différent l'un de l'autre pour symboliser respectivement la Lune et la Terre, les organes indicateurs 111 peuvent présenter une couleur propre, par exemple l'un bleu symbolisant la Terre, et l'autre gris, symbolisant la Lune. Plus précisément, les organes indicateurs 111 peuvent présenter chacun un corps dont l'extrémité libre forme une pointe, le corps et/ou la pointe étant décorés de sorte que les organes indicateurs 111 soient différent l'un de l'autre.

Dans l'exemple représenté sur la figure 1, les organes indicateurs 111 sont agencés dans le prolongement l'un de l'autre de sorte à former un angle plat. Les aiguilles sont donc diamétralement opposées l'une par rapport à l'autre dans cet exemple. En effet, la fréquence d'apparition des phases de Lune est identique à celle des phases de Terre, et les phases de Lune et de Terre sont exactement opposées. Autrement dit, lorsque la surface de la Lune visible depuis la Terre diminue, la surface de la Terre visible depuis la Lune augmente dans des proportions identiques, et inversement. Le cadran 130 comporte un nombre pair de représentations graphiques 112, de sorte que les organe indicateur 111 soient dirigés dans un même temps vers des représentations graphiques 112 opposées.

Il est envisageable que les aiguilles constituent un unique élément monobloc ou deux éléments distincts superposés et solidaires en rotation.

Comme le montre la figure 1, les représentations graphiques 112 sont agencées sur le cadran 130 de sorte à pouvoir être successivement indiquées par les organes indicateurs 111. À cet effet, un mécanisme d'entraînement 140, dont est doté le dispositif d'affichage 100, est configuré pour entraîner l'afficheur 110 en déplacement.

Dans l'exemple de réalisation représenté sur la figure 2, l'afficheur 110 comporte une roue de transmission 113 par lesquelles il est destiné à être entraîné en déplacement par le mécanisme d'entraînement 140 à raison d'un pas par jour. La roue de transmission 113 est solidaire des organes indicateurs 111 par exemple par l'intermédiaire d'une tige sur laquelle ladite roue et lesdits organes sont chassés, de manière connue de l'homme du métier.

Afin d'entraîner l'afficheur 110 en déplacement, le mécanisme d'entraînement 140 est préférentiellement constitué par un mécanisme d'entraînement de quantième. En particulier, comme le montre la figure 2, le mécanisme d'entraînement 140 comporte une roue des heures 141 d'un rouage de minuterie, entraînée en rotation par exemple de deux tours par jour, de façon connue de l'état de la technique. Le mécanisme d'entraînement 140 comporte également une roue d'entraînement 142 reliée cinématiquement à la roue des heures 141 par un train de renvois 144 dans l'exemple de réalisation de l'invention représenté sur la figure 2. La roue d'entraînement 142 est destinée à coopérer avec une denture de la roue de transmission 113 de l'afficheur 110 par l'intermédiaire d'un doigt d'entraînement 143.

La roue de transmission 113 présente préférentiellement un nombre de dents pair, par exemple 28 ou 30, dans l'exemple de réalisation représenté sur les figures. En particulier, afin que les organes indicateurs 111 soient dirigés vers une représentation graphique 112 à chaque pas de déplacement de l'afficheur 110, la roue de transmission 113 peut comporter un nombre de dents égal au nombre de représentation graphiques 112.On comprend ici que l'afficheur 110 est entraîné en déplacement séquentiel dans l'exemple de réalisation de l'invention représenté sur la figure 2. Toutefois, il est envisageable d'entraîner l'afficheur de façon continue, en remplaçant le doigt d'entraînement 143 par une roue dentée engrenant avec la roue de transmission 113. Dans ce cas, la roue de transmission 113 présente un nombre de dents adapté, par exemple entre quarante et soixante, dont le calcul à la portée de l'homme du métier.

De façon conventionnelle, la stabilité de la position de l'afficheur 110 est garantie par un sautoir coopérant avec les dents de la roue de transmission 113, tel que représenté sur la figure 2.

Avantageusement, le dispositif d'affichage 100 peut comporter un mécanisme de correction 150 doté d'un organe de commande formé, dans l'exemple de réalisation de l'invention représenté sur les figures, par une tige de remontoir 151 liée à une couronne de remontoir 152. La tige de remontoir 151 est configurée pour être cinématiquement liée avec un correcteur 153 par l'intermédiaire d'un train de renvois 154. Un tel mécanisme de correction 150 est représenté sur les figures mais n'est pas décrit en détail dans le texte car bien connu en tant que tel par l'homme du métier.

La présente invention permet avantageusement de pouvoir tirer parti d'une conception existante d'une montre avec afficheur de quantième. En effet, la réalisation de l'invention requiert un minimum d'adaptation, seul le cadran 130 et l'afficheur 110 de la montre 10 nécessitent d'être remplacés. Par ailleurs, grâce aux caractéristiques de l'invention, un mécanisme de correction rapide de quantième peut être facilement adapté pour la correction de la phase de Lune et de Terre.

De manière plus générale, il est à noter que les modes de mise en oeuvre et de réalisation considérés ci-dessus ont été décrits à titre d'exemples non limitatifs, et que d'autres variantes sont par conséquent envisageables.

Il y a lieu de noter que, pour des raisons de clarté, les composants du mouvement horloger connus de l'homme du métier ne sont pas décrits dans le présent texte et n'apparaissent pas sur les figures.

## Revendications

1. Dispositif d'affichage (100) d'une phase de Lune et d'une phase de Terre pour mouvement horloger, **caractérisé en ce qu'**il comporte un cadran (130) sur lequel est agencée une pluralité de représentations graphiques (112) symbolisant respectivement différentes phases successives d'un corps céleste, ledit dispositif d'affichage (100) comportant en outre un mécanisme d'entraînement (140) configuré pour entraîner un afficheur (110) en déplacement, l'afficheur (110) comprenant au moins deux organes indicateurs (111) d'aspect différent configurés pour symboliser respectivement la Lune et la Terre de sorte que la position des organes indicateurs (111) par rapport aux représentations graphiques (112) représente respectivement une indication de phase de Lune et une indication de phase de Terre.

2. Dispositif d'affichage (100) selon la revendication 1, dans lequel les organes indicateurs (111) sont sous la forme d'une aiguille et les représentations graphiques (112) sont régulièrement réparties au niveau de la périphérie du cadran (130).

3. Dispositif d'affichage (100) selon la revendication 1 ou 2, dans lequel l'afficheur (110) comprend au moins deux organes indicateurs (111) sous la forme d'aiguilles et agencés dans le prolongement l'un de l'autre de sorte à former un angle plat.

4. Dispositif d'affichage (100) selon l'une des revendications 1 à 3, dans lequel l'afficheur (110) comporte une roue de transmission (113) par lesquelles il est destiné à être entraîné en déplacement par le mécanisme d'entraînement (140) à raison d'un pas par jour.

5. Dispositif d'affichage (100) selon la revendication 4, dans lequel le mécanisme d'entraînement (140) comporte une roue des heures (141) d'un rouage de minuterie, à laquelle est reliée cinématiquement une roue d'entraînement (142) par un train de renvois (144), la roue de d'entraînement (142) étant destinée à coopérer, par l'intermédiaire d'un doigt d'entraînement (143) qu'elle porte, avec la roue de transmission (113).

6. Dispositif d'affichage (100) selon l'une des revendications 1 à 5, comprenant un mécanisme de correction (150) doté d'un organe de commande configuré pour être cinématiquement lié avec un correcteur (153) par l'intermédiaire d'un train de renvois (154).

7. Montre (10) **caractérisé en ce qu'**elle comprend un mouvement horloger doté d'un dispositif d'affichage (100) d'une phase de Lune et d'une phase de Terre selon l'une des revendications 1 à 6.
